# DEMANDE DE BREVET EUROPEEN

(11) **EP 1 562 164 A1**
(43) Date de publication de la demande: **10.08.2005**
(21) Numéro de dépôt: 05290262.4
(22) Date de dépôt: 07.02.2005
(51) Int. Cl.: G09F 3/20

(54) **Dispositif de fixation d'une étiquette électronique notamment d'affichage de prix sur lieu de vente**

(30) Priorité: 06.02.2004 FR 0401191
(71) Demandeur: DRIVER, 95100 Argenteuil (FR)
(72) Inventeur: Ecran, Philippe, 92400 Courbevoie (FR); Rolle, Philippe, 60110 Méru (FR); Bernard, Patrice, 92210 Saint Cloud (FR)
(74) Mandataire: Texier, Christian

(57) **Abrégé**

L'invention propose un nouveau dispositif de fixation d'une étiquette électronique notamment pour l'affichage de prix dans une surface de vente.

Le dispositif comprend selon l'invention :
- une partie fixe (20) apte à être montée sur une partie de structure de la surface de vente,
- une partie mobile (10) montée de façon articulée autour d'un axe généralement horizontal (A) sur la partie fixe (20) et possédant des aménagements (11, 12, 12') pour le montage d'une étiquette électronique, et
- une cale angulaire variable (23, 33) permettant de déterminer une parmi une pluralité de positions angulaires entre la partie fixe et la partie mobile recevant l'étiquette électronique sous l'effet de la force de gravité exercée sur ces dernières.

L'orientation de l'étiquette électronique est ainsi aisément adaptée à sa situation par rapport aux yeux du consommateur et/ou à l'orientation particulière des tablettes exposant les articles.

## Description

La présente invention concerne d'une façon générale les équipements et accessoires pour les surfaces de vente telles que les supermarchés et hypermarchés, ainsi que pour toute présentation de produits nécessitant une information.

De nos jours, les prix des produits vendus en grandes surfaces sont de plus en plus fréquemment affichés grâce à des étiquettes électroniques à affichage à cristaux liquides (LCD) recevant les informations de prix à partir du système de gestion centralisée du magasin par liaison de préférence sans fil. Ces étiquettes se présentent sous forme d'un petit boîtier en général parallélépipédique fixé sur le nez (l'avant) de la tablette de gondole sur laquelle sont disposés les articles. Un dispositif de fixation d'étiquette vient recevoir le boîtier de l'étiquette et possède une attache adaptée à la tablette ou à un rail fixé sur la tablette.

Ces tablettes peuvent avoir différentes formes, et elles peuvent également être inclinées afin d'utiliser la force de gravité pour faire glisser les produits vers les clients à mesure que des articles sont prélevés par ceux-ci. Plus traditionnellement, elles peuvent être simplement horizontales.

Enfin les tablettes de gondoles sont situées à des hauteurs différentes, typiquement entre la hauteur du sol et environ 2 mètres voire davantage.

En outre, une bonne lisibilité de l'étiquette électronique par le consommateur impose que sa face avant soit essentiellement perpendiculaire à la direction du regard du consommateur en question. Pour les tablettes située en hauteur, la face est inclinée vers le bas, et inversement pour les tablettes basses.

Face à cette variété d'agencements de tablettes, on a recours habituellement à autant de différents supports d'étiquettes que de situations à gérer, pour que dans tous les cas une visibilité convenable de l'afficheur LCD de l'étiquette soit assurée. Mais ceci alourdit bien entendu la conception, l'installation et la gestion des systèmes d'étiquettes électroniques, et contribue à un coût globalement plus élevé.

En outre, ces dispositifs de fixation d'étiquette assurent en général un montage rigide de l'étiquette sur la tablette, si bien qu'en cas de choc (ce qui est loin d'être rare sur des lieux de vente très fréquentés), on assiste parfois à une rupture soit du dispositif de fixation d'étiquette lui-même, soit des parties (rail ou boîtier d'étiquette) avec lesquelles le dispositif de fixation coopère.

La présente invention vise à pallier ces inconvénients de l'état de la technique.

Elle propose à cet effet un dispositif de fixation d'une étiquette électronique notamment pour l'affichage de prix dans une surface de vente, caractérisé en ce qu'il comprend :
- une partie fixe apte à être montée sur une partie de structure de la surface de vente,
- une partie mobile montée de façon articulée autour d'un axe généralement horizontal sur la partie fixe (20) et possédant des aménagements pour le montage d'une étiquette électronique, et
- une cale angulaire variable permettant de déterminer une parmi une pluralité de positions angulaires entre la partie fixe et la partie mobile recevant l'étiquette électronique sous l'effet de la force de gravité exercée sur ces dernières.

Certains aspects préférés, mais non limitatifs, de ce dispositif sont les suivants :
* la cale angulaire variable est formée par un curseur monté coulissant sur la partie mobile.
* le curseur est coulissant en direction horizontale.
* le curseur comprend une tête reçue dans une ouverture formée dans le fond d'un berceau apte à recevoir l'étiquette électronique.
* le curseur comprend une partie d'appui apte à venir s'appuyer sur une parmi une pluralité de zones d'appui formées sur la partie fixe.
* les zones d'appui sont formées au-dessous d'un crochet formé sur la partie fixe et apte à recevoir par encliquetage une tige en saillie à l'arrière de la partie mobile pour ainsi définir l'articulation.
* la pluralité de positions angulaires comprend une position angulaire dans laquelle une face d'affichage d'une étiquette électronique montée dans le dispositif est sensiblement verticale.
* la pluralité de positions angulaires comprend deux positions angulaires dans lesquelles une face d'affichage d'une étiquette électronique montée dans le dispositif est respectivement inclinée dans deux sens opposés par rapport à un plan vertical.
* la partie fixe comprend des aménagements pour sa fixation sur une tablette ou sur un rail fixé à la tablette.

D'autres aspects, buts et avantages de la présente invention apparaîtront mieux à la lecture de la description détaillée suivante de formes de réalisation préférées de celle-ci, donnée à titre d'exemple non limitatif et faite en référence aux dessins annexés, sur lesquels :
Les figures 1A à 1C illustrent le dispositif de fixation réglable de l'invention, en vue de profil, dans son environnement, dans trois positions de réglage différentes,
La figure 2 illustre le dispositif de fixation en vue de face, dans la position correspondant à la figure 1B, et
La figure 3 illustre en perspective une région d'appui et un organe d'appui associé appartenant respectivement à deux parties du dispositif illustré sur les figures précédentes.

En référence maintenant aux dessins, on a représenté un dispositif de fixation qui comprend une partie 10 de réception d'étiquette, possédant un berceau 11 apte à recevoir, de façon non démontable sans outillage particulier (selon un principe connu en soi), le boîtier généralement parallélépipédique d'une étiquette électronique d'affichage de prix (non illustrée). Ce berceau 11 est délimité par des murets supérieur et inférieur 12, 12', et des aménagements non détaillés car sortant du cadre de l'invention sont prévus pour la fixation de l'étiquette électronique dans son berceau.

Le dispositif comprend une deuxième partie 20 possédant une pince 21 pour son accrochage soit directement sur une tablette de gondole (non illustrée) pourvue d'aménagements frontaux de type lèvres ou analogues, soit sur un rail (non illustré) fixé sur l'avant de la tablette. Cette pince 21 comporte, dans ce but, des aménagements 211, 213 et 214 pour encastrement et/ou accrochage permettant la fixation précitée sur tablette ou sur rail. Dans le présent exemple, on a illustré sur la figure 1B le montage de la pince 21 sur une tablette T de gondole possédant, de façon connue en soi, des lèvres obliques supérieure et inférieure respectivement L1 et L2.

Vers l'extérieur à partir de la partie principale 210 de la pince, et d'un seul tenant avec elle, est prévu un crochet 22 définissant un passage intérieur horizontal, généralement cylindrique, ouvert vers le haut. De façon correspondante, la partie 10 du dispositif comporte une tige 13 définissant un axe de pivotement A, s'étendant en l'arrière par rapport à la paroi de fond du berceau 11 et solidaire de ce berceau par l'intermédiaire de deux supports latéraux 14. La largeur du crochet 22 est légèrement inférieure à la distance entre les supports 14, de telle sorte que l'axe 13 peut être introduit dans le crochet par encliquetage à partir du haut, de manière à réaliser un montage articulé entre les parties 10 et 20 du dispositif, et donc entre l'étiquette électronique et la tablette.

Le dispositif comprend également un curseur coulissant 30 qui comprend une tête 31 montée à coulissement horizontal dans une ouverture rectangulaire 15, allongée horizontalement, formée dans la région centrale du fond du berceau de la partie 10. Cette tête 31, immédiatement en arrière de cette paroi de fond, se prolonge par un montant 32 dirigé vers le haut, lui-même prolongé à nouveau vers l'arrière par une partie d'appui 33.

De façon correspondante, et comme on le voit également bien sur la figure 3, la face avant de la région 210 de la pince 21 comporte, immédiatement au-dessous du crochet 22 participant à la liaison pivotante décrite plus haut, des aménagements d'appui globalement désignés par la référence 23 et comportant trois zones 231, 232 et 233 qui se succèdent horizontalement au-dessous du crochet 22, la zone 231 étant la plus en saillie par rapport à la face extérieure de la région principale 210 de la pince 21, tandis que la zone 233 s'étend de façon affleurante avec cette face extérieure et que la zone intermédiaire 232 s'étend seulement légèrement en saillie.

De petits bossages formés sur les bords supérieur et inférieur de l'ouverture 15 constituent autant de points durs permettant d'identifier trois positions privilégiées pour le curseur 30. En correspondance avec ces trois positions sont formés au fond du berceau 11 une série de repères R1, R2, R3 permettant, comme on va le voir dans la suite, d'aider l'opérateur à régler le dispositif de fixation.

La figure 1A illustre un premier réglage du dispositif de fixation, où le curseur 30, en agissant par exemple sur la tête occupe une position telle que sa partie d'appui 33 est au regard de la zone la plus saillante 231 des aménagements d'appui. Grâce à un tel appui, le fond du berceau 11 ici une position orientée à environ 45° par rapport à la verticale. De cette manière, une étiquette reçue dans le berceau 11 prend une orientation telle qu'elle peut être lue facilement lorsque l'étiquette se trouve sensiblement plus bas que la hauteur des yeux du consommateur, et typiquement lorsque l'étiquette équipe l'une des tablettes les plus basses d'une gondole de supermarché. En variante, on peut recourir à cette position pour des étiquettes électroniques équipant des tablettes inclinées vers le bas, de manière à redresser vers le haut la face d'affichage desdites étiquettes.

Sur les figures 1B et 2, le curseur 30 occupe sa position médiane, où la partie d'appui 33 du curseur s'appuie contre la zone 232 des aménagements d'appui. Dans cette position, le berceau 11 présente une orientation telle que la face avant de l'étiquette électronique reçue dans celui-ci s'étendra dans un plan généralement horizontal, ce qui est bien adapté pour des tablettes situées plus ou moins à la hauteur de la tête ou du buste du consommateur de taille moyenne.

Enfin, sur la figure 1C, le curseur 30 occupe la position où sa partie d'appui 33 se trouve en regard de la zone 233 des aménagements d'appui 23, qui est sensiblement affleurante avec la face avant de la partie principale 210 de la pince 21. Dans cette position, le berceau 11 et l'étiquette électronique qu'il est destiné à recevoir occupent une position d'orientation négative (par rapport à l'orientation positive illustrée sur la figure 1A), d'une valeur angulaire d'environ 15°. Cette position convient bien pour des étiquettes électroniques montées sur les tablettes les plus hautes des gondoles de supermarchés.

On notera ici que le curseur 30 peut être déplacé soit en agissant sur la tête 31 par l'avant, préalablement à la mise en place d'une étiquette électronique, soit en agissant sur le montant 32 et/ou l'organe d'appui 33 par l'arrière, notamment lorsqu'une étiquette électronique a déjà été mise en place.

Ainsi le curseur 30 tient lieu de cale à action variable en fonction de la position qu'il occupe, pour limiter la rotation de la partie rotative 10 du dispositif par rapport à la partie fixe 20 sous l'effet de la gravité.

Il est intéressant d'observer ici que, dans chacune des positions, la partie 10 du dispositif recevant l'étiquette électronique est libre de pivoter vers le haut et de revenir à sa position initiale, par exemple lorsqu'elle est assujettie à un choc, ce qui peut arriver assez souvent dans des lieux de vente très encombrés. Cette liberté de mouvement (à savoir une rotation dans le sens inverse des aiguilles d'une montre sur les figures 1A, 1B et 1C) permet de diminuer les risques de rupture, bris ou autre dégradation au niveau de l'ensemble dispositif de fixation/étiquette (ainsi que du rail lorsqu'un tel rail est présent), car les sollicitations exercées dans cette direction sont automatiquement absorbées.

De préférence, l'ensemble des pièces constituant le dispositif de fixation décrit sont réalisées en matière plastique injectée, donc d'une manière économique.

Bien entendu, la présente invention n'est nullement limitée aux formes de réalisation décrites et représentées, mais l'homme du métier saura y apporter de nombreuses variantes ou modifications.

En particulier, on comprend que le dispositif décrit peut être aisément modifié par l'homme du métier pour adopter un plus grand nombre d'inclinaisons et/ou des inclinaisons de valeurs angulaires différentes.

En outre, on peut prévoir que le déplacement du curseur 30 soit rendu impossible, ou tout au moins difficile à réaliser, lorsqu'une étiquette électronique est en place dans son berceau 11, de manière à limiter les risques de déréglage intempestif du dispositif.

## Revendications

1. Dispositif de fixation d'une étiquette électronique notamment pour l'affichage de prix dans une surface de vente, **caractérisé en ce qu'**il comprend :
- une partie fixe (20) apte à être montée sur une partie de structure (T) de la surface de vente,
- une partie mobile (10) montée de façon articulée autour d'un axe généralement horizontal (A) sur la partie fixe (20) et possédant des aménagements (11, 12, 12') pour le montage d'une étiquette électronique, et
- une cale angulaire variable (23, 33) permettant de déterminer une parmi une pluralité de positions angulaires entre la partie fixe et la partie mobile recevant l'étiquette électronique sous l'effet de la force de gravité exercée sur ces dernières.

2. Dispositif selon la revendication 1, **caractérisé en ce que** la cale angulaire variable (23, 33) est formée par un curseur (30) monté coulissant sur la partie mobile (10) .

3. Dispositif selon la revendication 2, **caractérisé en ce que** le curseur (30) est coulissant en direction horizontale.

4. Dispositif selon l'une des revendications 2 et 3, **caractérisé en ce que** le curseur (30) comprend une tête (31) reçue dans une ouverture (15) formée dans le fond d'un berceau (11) apte à recevoir l'étiquette électronique.

5. Dispositif selon l'une des revendications 2 à 4, **caractérisé en ce que** le curseur (30) comprend une partie d'appui (33) apte à venir s'appuyer sur une parmi une pluralité de zones d'appui (231-233) formées sur la partie fixe (20).

6. Dispositif selon la revendication 5, **caractérisé en ce que** les zones d'appui (231-233) sont formées au-dessous d'un crochet (22) formé sur la partie fixe et apte à recevoir par encliquetage une tige (13) en saillie à l'arrière de la partie mobile pour ainsi définir l'articulation.

7. Dispositif selon l'une des revendications 1 à 6, **caractérisé en ce que** la pluralité de positions angulaires comprend une position angulaire dans laquelle une face d'affichage d'une étiquette électronique montée dans le dispositif est sensiblement verticale.

8. Dispositif selon l'une des revendications 1 à 7, **caractérisé en ce que** la pluralité de positions angulaires comprend deux positions angulaires dans lesquelles une face d'affichage d'une étiquette électronique montée dans le dispositif est respectivement inclinée dans deux sens opposés par rapport à un plan vertical.

9. Dispositif selon l'une des revendications 1 à 8, **caractérisé en ce que** la partie fixe (20) comprend des aménagements (211, 213, 214) pour sa fixation sur une tablette ou sur un rail fixé à la tablette.
